# EUROPÄISCHE PATENTSCHRIFT

(11) **EP 0 453 447 B1**
(45) Veröffentlichungstag und Bekanntmachung des Hinweises auf die Patenterteilung: **03.03.1993**
(21) Anmeldenummer: 90900177.8
(22) Anmeldetag: 04.01.1990
(51) Int. Cl.: C11D 1/28, D06L 3/02, D06M 13/256

(54) **VERWENDUNG VON MONOCARBONSÄUREPOLYOXYALKYLESTER -SULFONATEN ALS SCHAUMARME TEXTILBEHANDLUNGSMITTEL**
USE OF MONOCARBOXYLIC ACID POLYOXYALKYLESTER SULPHONATES AS LOW-FOAM TEXTILE CONDITIONING AGENTS
UTILISATION DES ESTERS POLYOXYALKYLIQUES D'ACIDES MONOCARBOXYLIQUES SULFONES EN TANT QUE PRODUITS D'ENTRETIEN TEXTILE PEU MOUSSANTS

(30) Priorität: 12.01.1989 DE 3900699
(43) Veröffentlichungstag der Anmeldung: 30.10.1991
(73) Patentinhaber: Henkel Kommanditgesellschaft auf Aktien, 40191 Düsseldorf (DE)
(72) Erfinder: BEHLER, Ansgar, D-4250 Bottrop (DE); FABRY, Bernd, D-4052 Korschenbroich 1 (DE); WAHLE, Bernd, D-4044 Kaarst 2 (DE); VON DELDEN, Hildegard, D-4010 Hilden (DE)
(86) Internationale Anmeldenummer: EP9000012
(87) Internationale Veröffentlichungsnummer: WO9008181

(56) Entgegenhaltungen:
- CH-A- 610 209
- DE-A- 3 720 000
- FR-A- 2 197 974
- Chemical Abstracts, Vol. 92, Nr. 18, 5 May 1980 Columbus, Ohio, USA:Skripchemko, E.S. & al.:"Antifrothing agent" page 124; ref. No. 148922

## Beschreibung

Die Erfindung betrifft die Verwendung von Monocarbonsäurepolyoxyalkylester-sulfonaten als schaumarme Netzmittel in wäßrigen alkalischen Vorbehandlungsmitteln für textile Flächengebilde.

Die meisten zur Vorbehandlung und zum Bleichen von natürlichen Fasern, beispielsweise Baumwolle, oder von Mischungen aus natürlichen und synthetischen Fasern, beispielsweise Baumwolle/Polyester oder Baumwolle/Polyamid, verwendeten Mittel, wie Mercerisierlaugen, Abkochmittel, Reinigungsmittel und Bleichmittel, erfordern den Zusatz von Netzmitteln, um einen rascheren und innigeren Kontakt zwischen dem Behandlungsmittel und dem textilen Flächengebilde zu erzielen. Netzmittel, die für solche alkalischen Behandlungsmittel geeignet sind, müssen wasserlöslich und alkalistabil sein sowie eine gleichmäßige Netzung der Ware gewährleisten. Darüber hinaus sollen solche Netzmittel umweltfreundlich sein, d.h. biologisch abgebaut werden und keine toxische Wirkung gegenüber Wasserorganismen zeigen.

Da die Vorbehandlung und das Bleichen textiler Flächengebilde auf schnellaufenden Kontinueanlagen sowie Diskontinueanlagen durchgeführt wird, kommt es leicht zu unerwünschter Schaumbildung. Um dies zu vermeiden, werden den Behandlungsmitteln üblicherweise alkalistabile Entschäumer, beispielsweise Silikone zugesetzt. Der Einsatz von Entschäumern ist jedoch nicht nur mit zusätzlichen Kosten verbunden, sondern hat oft unerwünschte Nebenwirkungen zur Folge, zum Beispiel eine ungleichmäßige Benetzung der textilen Flächengebilde, sowie bei silikonhaltigen Entschäumern schwer entfernbare Silikonölflecken.

Die Aufgabe der Erfindung bestand daher in der Entwicklung von silikonfreien, schaumarmen, flüssigen und somit direkt dosierbaren, wasserlöslichen, alkalistabilen und biologisch gut abbaubaren Netzmitteln für textile Flächengebilde oder Garne, die in einer einheitlichen Substanz alle diese Produktanforderungen erfüllen.

Die Erfindung geht von der überraschenden Feststellung aus, daß die an Netzmittel gestellten hohen Anfordenungen von Monocarbonsäurepolyoxyalkylestersulfonsäuren in Form ihrer Alkali-, Ammomiumu nd/oder Aminsalze erfüllt werden.

Gegenstand der Erfindung ist dementsprechend die Verwendung von Alkali-, Ammonium- und/oder Aminsalzen von Carbonsäurepolyoxyalkylestersulfonsäuren, hergestellt durch Umsetzung von einfach ungesättigten Monocarbonsäure-polyoxyalkylestern der allgemeinen Formel
in der R einen Alkylrest mit 1 bis 22 C-Atomen oder einen Alkenylrest mit 3 bis 22 C-Atomen bedeutet, m eine Zahl von 10 bis 21 ist, n 2 und/oder 3 und x eine Zahl von 1 bis 20 ist, mit Schwefeltrioxid und anschließender Umsetzung der erhaltenen sulfonierten Monocarbonsäure-polyoxyalkylester mit wäßrigen Alkalien als schaumarme Netzmittel in wäßrigen alkalischen Vorbehandlungsmitteln für textile Flächengebilde oder Garne.

Die Salze von Monocarbonsäurepolyoxyalkylester-sulfonsäuren lassen sich in an sich bekannter Weise herstellen, in dem einfach ungesättigte Monocarbonsäure-polyoxyalkylester bei Temperaturen zwischen 5 und 120 °C mit Schwefelsäure, Oleum, Chlorsulfonsäure oder SO₃-haltigen Gasgemischen sulfoniert werden. Vorzugsweise werden die Sulfonierungen von einfach ungesättigten Monocarbonsäurepolyoxyalkylestern gemäß DE-A-37 20 000 bei Temperaturen zwischen 5 und 100 °C mit Gasgemischen aus SO₃ und Luft oder Inertgasen, beispielsweise Stickstoff, in denen der SO₃-Gehalt zwischen 1 und 10 Vol.-% liegt, durchgeführt. Die Sulfonierungstemperaturen liegen besonders bevorzugt zwischen 5 und 40 °C. Das molare Verhältnis einfach ungesättigter Monocarbonsäure-polyoxyalkylester : SO₃ liegt bei etwa 1 : 1.

Die Sulfonierungen werden in üblichen für die Sulfatierung von Fettalkoholen oder für die Sulfonierung von Fettsäureestern, Alkylbenzolen oder Olefinen geeigneten und gebräuchlichen Reaktoren, bevorzugt vom Typ des Fallfilmreaktors, kontinuierlich oder diskontinuierlich durchgeführt (s. beispielsweise in Kirk-Othmer: Encyclopedia of Chemical Technologie 22, 28 ff (1983)).

Das erhaltene Sulfonierungsprodukt wird anschließend mit einer wäßrigen Lösung aus Alkalihydroxiden, Ammoniumhydroxid und/oder Aminen hydrolysiert, in dem vorzugsweise das sulfonierte Reaktionsgemisch zu der wäßrigen Lösung gegeben wird. Pro Mol angelagertem Schwefeltrioxid werden 1 bis 1,2 Mol Hydroxide und/oder Amine eingesetzt. Überschüssiges Hydroxid und/oder Amin ist erforderlich, um das im Sulfonierungsprodukt gelöste gasförmige SO₃ zu neutralisieren. Als Neutralisationsbasen werden vorzugsweise Natriumhydroxid, Kaliumhydroxid, Diethanolamin und/oder Triethanolamin, besonders bevorzugt Natriumhydroxid, eingesetzt. Die Konzentration der Hydroxide und/oder Amine in Wasser wird vorzugsweise so gewählt, daß das Endprodukt eine niedrigviskose Lösung bildet.

Das Reaktionsprodukt enthält neben den gewünschten Sulfonaten auch Sultone. Die Bildung von Sultonen ist bei der Sulfonierung olefinischer Doppelbindungen eine an sich bekannte Reaktion. Zur Überführung der im Reaktionsprodukt unerwünschten Sultone in Hydroxysulfonate und/oder ungesättigte Sulfonate ist es erforderlich, die Sulfonierungsprodukte einer Hydrolyse zu unterwerfen, bei der die Reaktionsprodukte bis zur vollständigen Zerstörung der gebildeten Sultongruppen unter Aufrechterhaltung eines pH-Wertes von 7 durch kontrollierte Zugabe von Alkalihydroxid erwärmt werden. Die hierfür benötigte Zeit ist druck- und temperaturabhängig. So läßt sich beispielsweise bei Siedetemperatur unter Normaldruck in 4 bis 6 Stunden, unter Druck bei höheren Temperaturen, jedoch in erheblich kürzerer Zeit eine vollständige Hydrolyse erreichen.

Die als Edukte einzusetzenden einfach ungesättigten Monocarbonsäure-polyoxyalkylester der allgemeinen Formel
sind ebenfalls nach literaturbekannten Verfahren zugänglich. Ihre Herstellung geht aus von aliphatischen, natürlichen und/oder synthetischen, gesättigten Alkoholen mit 1 bis 22 Kohlenstoffatomen und/oder aliphatischen, natürlichen und/oder synthetischen, ungesättigten Alkoholen mit 3 bis 22 Kohlenstoffatomen, beispielsweise Methanol, Ethanol, Propanol, Butanol, Hexanol, Octanol, Decanol, Cetylalkohol, Stearylalkohol, Behenylalkohol, Oleylalkohol, Palmitoleylalkohol, Linoleylalkohol, Erucaalkohol oder technische, überwiegend aus Cetylalkohol, Stearylalkohol, Oleylalkohol, Palmitoleylalkohol und/oder Linoleylalkohol bestehenden Alkoholschnitten.

Die Oxalkylierungen der Alkohole mit Ethylenoxid und/oder Propylenoxid werden nach bekannten großtechnischen Verfahren durchgeführt (s. beispielsweise in Chemische Technologie, Band 7, Seite 131 bis 132, Carl-Hanser-Verlag, München (1986)). Der mittlere Oxalkylierungsgrad x der erhaltenen Gemische homologer Oxalkylate entspricht der molaren Menge der angelagerten Alkylenoxide und liegt zwischen 1 und 20, vorzugsweise zwischen 2 und 10.

Die erhaltenen oxalkylierten Alkohole werden anschließend mit C₁₁₋₂₂-einfach ungesättigten Monocarbonsäuren in an sich bekannter Weise in Gegenwart von Veresterungskatalysatoren, beispielsweise Zinnschliff, umgesetzt. Als einfach ungesättigte Monocarbonsäuren mit 11 bis 22 C-Atomen eignen sich beispielsweise 10-Undecensäure, Palmitoleinsäure, Ölsäure, Petroselinsäure, Elaidinsäure und/oder Erucasäure. Vorzugsweise werden Ölsäure und/oder Erucasäure in reiner Form oder in Form von ölsäure- und erucasäurereichen Fettsäuregemischen, wie sie aus Fetten tierischen und/oder pflanzlichen Ursprungs gewonnen werden können, eingesetzt.

Als einfach ungesättigte Monocarbonsäure-polyoxyalkylester werden bevorzugt solche der allgemeinen Formel
eingesetzt, in der R einen Alkylrest mit 8 bis 18 C-Atomen, m 17 und/oder 21, n 2 und/oder 3 und x eine Zahl zwischen 2 bis 10 darstellt.

Die erfindungsgemäß zu verwendenden Netzmittel sind hellgelbe bis hellbraune, klare, wäßrige, alkalische Lösungen. Gewünschtenfalls können diese mit Wasserstoffperoxidlösungen oder Alkalihypochloritlösungen (Chlorlauge) in an sich bekannter Weise bei Temperaturen zwischen 40 und 55 °C gebleicht werden. Zur Stabilisierung gegen Bakterienbefall empfiehlt sich die Konservierung mit aus dem Stand der Technik bekannten Konservierungsmitteln, beispielsweise p-Hydroxybenzoat und/oder Sorbinsäure. Der Aktivsubstanzgehalt an Monocarbonsäurepolyoxyalkylester-sulfonatsalzen liegt in den Lösungen zwischen 10 und 50 Gew.-%.

Monocarbonsäurepolyoxyalkylester-sulfonatsalzhaltige Netzmittel zeichnen sich durch ein besonders geringes Schaumvermögen aus. Dies ist von besonderem Vorteil in stark alkalischen Vorbehandlungsmitteln, beispielsweise in alkalischen Kaltbleichflotten, Heißbleichflotten, Mercerisierlaugen, alkalischen Abkoch- und Entfettungsmitteln, da solche alkalischen Vorbehandlungsmittel besonders zur Bildung von Schaum neigen.

Vorzugsweise werden die Monocarbonsäurepolyoxyalkylester-sulfonatsalze als schaumarme Netzmittel in wäßrigen alkalischen Bleichflotten verwendet. Diese enthalten als bleichendes Agens Wasserstoffperoxid oder Verbindungen, die in wäßriger Lösung Wasserstoffperoxid bilden. Der pH-Wert der Bleichbäder wird mit starken Basen, beispielsweise mit NaOH und/oder KOH, auf 10 bis 14 eingestellt. Die bekannten anionischen und nichtionischen Netzmittel, beispielsweise Alkylsulfate, -sulfonate, -carboxylate, -phosphate und/oder Alkylpolyoxyethylenglycolether, die in diesen Medien beständig und wirksam sind, neigen in den schnellaufenden Apparaturen zu starker Schaumentwicklung. Aus diesem Grunde ist der Einsatz von Schaumdämpfungsmitteln, beispielsweise von Silikonölen, üblich. Die erfindungsgemäß zu verwendenden Salze von Monocarbonsäurepolyoxyalkylester-sulfonsäuren entwickeln in solchen Bädern hingegen praktisch keinen Schaum, so daß sich der Zusatz von Entschäumern erübrigt. Die Bleichflotten, die pro Liter 10 bis 100 ml Wasserstoffperoxid, 35 Gew.-%ig, 5 bis 20 g Basen aus der Gruppe Natrium- oder/oder Kaliumhydroxid, 5 - 50 ml Stabilisatoren, beispielsweise Natronwasserglas (Na₂O : SiO₂ = 1 : 2; 38 - 40 °Bé) und/oder Alkalisalze von Ethylendiamintetraessigsäure und/oder Polyphosphaten, 0,1 bis 1,0 g Magnesiumsalze, beispielsweise Magnesiumsulfat, 0,5 bis 10 g Sequestriermittel, beispielsweise Securon ^{R} 540, Henkel KGaA und 0,3 bis 30 g, bezogen auf Aktivsubstanz, Monocarbonsäurepolyoxyalkylester-sulfonatsalze enthalten, werden bei Temperaturen zwischen 15 und 90 °C, vorzugsweise bei einer Temperatur von etwa 20 °C (Kaltbleiche), auf textilen Flächengebilden oder Garnen angewendet. Die mit monocarbonsäurepolyoxyalkylestersulfonatsalz-haltigen Bleichflotten vorzugsweise behandelten baumwollhaltigen textilen Flächengebilde, wie Gewebe und/oder Gewirke, und Garne zeichenen sich durch gute Weißgrade und gute hydrophile Eigenschaften aus.

### Beispiele

EO bedeutet Ethylenoxid
AS bedeutet Aktivsubstanz

### 1.1 Herstellung von Ölsäure-2,9E0-decylester-natriumsulfonat

In einem Laborstandreaktor wurden 0,5 Mol Ölsäure-2,9EO-decylester auf 30 °C erwärmt und anschließend innerhalb von 50 Minuten 40 g (0,5 Mol) Schwefeltrioxid (erzeugt durch Verdampfen von 65 Gew.-%igem Oleum) verdünnt mit Stickstoff (SO₃-Gehalt im Stickstoffstrom = 5 Vol.-%) eingeleitet. Nach einer 30 minütigen Nachreaktion wurde das saure Sulfonierungsprodukt gleichzeitig mit einer wäßrigen 25 Gew.-%igen Natriumhydroxidlösung in vorgelegtes Wasser gegeben. Danach wurde auf 90 °C erhitzt und so lange NaOH zugegeben, bis sich ein konstanter pH-Wert von 7 einstellte. Das erhaltene Reaktionsprodukt war in Wasser klar löslich und besaß folgende Kenndaten:
Waschaktivsubstanz (DGF-Methode H-III-10) = 19,8 Gew.-%
Natriumsulfatgehalt: = 0,7 Gew.-%
Klettfarbzahl (NaOCl-Bleiche; 1 cm-Küvette) = 45

### 1.2 Herstellung von Ölsäure-oleylester-natriumsulfonat (Vergleich)

In einem 1-1-Sulfierreaktor mit Gaseinleitungsrohr und Mantelkühlung wurden 539 g (1 Mol) Ölsäure-oleylester (Jodzahl = 98, Verseifungszahl = 105) vorgelegt und bei 40 - 45 °C mit 88 g (1,2 Mol) gasförmigem Schwefeltrioxid umgesetzt. Schwefeltrioxid wurde durch Erhitzen einer entsprechenden Menge Oleum ausgetrieben, mit Stickstoff auf eine Konzentration von 5 Vol.-% verdünnt und innerhalb von 70 Minuten in den Ölsäure-oleylester eingeleitet, wobei die Temperatur des Reaktionsgemisches durch Kühlung unter 60 °C gehalten wurde. Nach der Sulfonierung wurde das saure Reaktionsgemisch auf 10 °C abgekühlt und portionsweise mit 5 Gew.-% einer 35 Gew.-%igen Wasserstoffperoxidlösung gebleicht, wobei die Temperatur der Mischung durch Kühlung ebenfalls unterhalb von 60 °C gehalten wurde. Anschließend wurde das gebleichte Produkt in eine Lösung von 48 g (1,2 Mol) NaOH in 250 ml Wasser eingerührt und 4 Stunden bei 95 °C hydrolisiert, wobei sich das Produkt entmischte. Nach dem Abkühlen wurde die obere Phase (ca. 10 Gew.-%), die unsulfoniertes Produkt enthielt, abgetrennt. Die Ölsäure-oleylester-natriumsulfonat enthaltende untere Phase wurde mit Mineralsäure auf einen pH-Wert von 7 eingestellt.

Kenndaten des Produktes:

### 2. Prüfung des Netzvermögens

a) Das Netzvermögen von 1 g AS/1 Flotte Ölsäure-2,9EO-decylester-natriumsulfonat, hergestellt nach Beispiel 1.1, sowie zum Vergleich von 1 g AS/l Flotte Ölsäureoleylester-natriumsulfonat, hergestellt nach Beispiel 1.2, sowie 1 g AS/I Flotte Ölsäure-2,9EO-decylester wurde in neutralen und alkalischen Medien bei unterschiedlichen Temperaturen nach DIN 53 901 bestimmt. Es wurden folgende Netzzeiten ermittelt:
b) Zusammensetzung der alkalischen Kaltbleichlösung:

Den Bleichflotten wurden Ölsäure-2,9EO-decylester-natriumsulfonat, hergestellt nach Beispiel 1.1, und zum Vergleich Ölsäureoleylester-natriumsulfonat, hergestellt nach Beispiel 1.2, oder Ölsäure-2,9EO-decylester als Netzmittel in unterschiedlichen Mengen zugesetzt. Die Netzwirkung dieser Flotten wurde bei 20 °C nach DIN 53 901 (Bestimmung des Tauchnetzvermögens von Tensidlösungen) bestimmt. Es wurden folgende Netzzeiten erhalten:

### 3. Prüfung des Schaumverhaltens

Das Schaumverhalten der Kaltbleichlösungen (Zusammensetzung analog 2.b)), die als Netzmittel 2,4 g AS/l Kaltbleichflotte Ölsäure-2,9EO-decylester-natriumsulfonat sowie zum Vergleich 2,4 g AS/l Kaltbleichflotte Ölsäure-oleylester-natriumsulfonat oder 2,4 g AS/l Kaltbleichflotte Ölsäure-2,9EO-decylester enthielten, wurde bei 20 °C auf dem Krantz-Färbeapparat (Fassungsvermögen: 25 l, Flotteneinlauf von außen nach innen, Laufzeit: 15 Minuten) überprüft (0 % bedeutet kein Schaum zwischen Flüssigkeitsoberfläche und Behälterrand, 100 % bedeutet, daß das Volumen zwischen Flüssigkeitsoberfläche und Behälterrand vollständig mit Schaum gefüllt ist).

## Patentansprüche

1. Verwendung von Alkali-, Ammonium- und/oder Aminsalzen von Monocarbonsäurepolyoxyalkylester-sulfonsäuren, hergestellt durch Umsetzung von einfach ungesättigten Monocarbonsäurepolyoxyalkylestern der allgemeinen Formel in der R einen Alkylrest mit 1 bis 22 C-Atomen oder einen Alkenylrest mit 3 bis 22 C-Atomen, m eine Zahl zwischen 10 und 21, n 2 und/oder 3 und x eine Zahl zwischen 1 und 20 darstellt, mit Schwefeltrioxid und anschließender Umsetzung der erhaltenen sulfonierten Monocarbonsäure-polyoxyalkylester mit wäßrigem Alkalien, als schaumarme Netzmittel in wäßrigen, alkalischen Vorbehandlungsmitteln für textile Flächengebilde oder Garne.

2. Verwendung nach Anspruch 1, dadurch gekennzeichnet, daß R einen Alkylrest mit 8 bis 18 C-Atomen, m 17 und/oder 21, n 2 und/oder 3 und x eine Zahl zwischen 2 und 10 darstellt.

3. Verwendung nach einem oder beiden der Ansprüche 1 bis 2, dadurch gekennzeichnet, daß Monocarbonsäurepolyoxyalkylester-sulfonatsalze in wäßrigen, alkalischen Vorbehandlungsmitteln für baumwollhaltige textile Flächengebilde oder baumwollhaltige Garne verwendet werden.

4. Verwendung nach einem oder mehreren der Ansprüche 1 bis 3, dadurch gekennzeichnet, daß die Vorbehandlungsmittel alkalische Bleichmittel sind, die pro Liter 10 bis 100 ml Wasserstoffperoxid, 35 Gew.-%ig, 5 bis 20 g Basen, 5 bis 50 ml Stabilisatoren, 0,1 bis 1,0 g Magnesiumsalze, 0,5 bis 10 g Sequestriermittel und 0,3 bis 30 g, bezogen auf Aktivsubstanz, Alkali-, Ammonium- und/oder Aminsalze von Monocarbonsäurepolyoxyalkylester-sulfonsäuren enthalten.

## Claims

1. The use of alkali, ammonium and/or amine salts of carboxylic acid polyoxyalkyl ester sulfonic acids prepared by reaction of monounsaturated monocarboxylic acid polyoxyalkyl esters corresponding to the following general formula in which R is a C₁₋₂₂ alkyl radical or a C₃₋₂₂ alkenyl radical, m is a number of 10 to 21, n is the number 2 and/or 3 and x is a number of 1 to 20,
with sulfur trioxide and subsequent reaction of the sulfonated monocarboxylic acid polyoxyalkyl esters obtained with aqueous alkalis
as low-foam wetting agents in aqueous alkaline treatment preparations for flat textile materials or yarns.

2. The use claimed in claim 1, characterized in that R is a C₈₋₁₈ alkyl radical, m is 17 and/or 21, n is 2 and/or 3 and x is a number of 2 to 10.

3. The use claimed in one or both of claims 1 and 2, characterized in that monocarboxylic acid polyoxyalkyl ester sulfonate salts are used in aqueous alkaline treatment preparations for cotton-containing flat textile materials or cotton-containing yarns.

4. The use claimed in one or more of claims 1 to 3, characterized in that the treatment preparations are alkaline bleaches containing per liter from 10 to 100 ml 35% by weight hydrogen peroxide, from 5 to 20 g bases, from 5 to 50 ml stabilizers, from 0.1 to 1.0 g magnesium salts, from 0.5 to 10 g sequestering agents and from 0.3 to 30 g, based on active substance, of alkali, ammonium and/or amine salts of monocarboxylic acid polyoxyalkyl ester sulfonic acids.

## Revendications

1. Utilisation de sels de métaux alcalins, d'ammonium et/ou d'amines d'esters polyoxyalkyliques d'acides monocarboxyliques sulfonés, que l'on prépare en faisant réagir des esters polyoxyalkyliques d'acides monocarboxyliques une fois insaturés répondant à la formule générale dans laquelle R représente un radical alkyle contenant de 1 à 22 atomes de carbone ou un radical alcényle contenant de 3 à 22 atomes de carbone, m représente un nombre entre 10 et 21, n est égal à 2 et/ou 3 et x représente un nombre entre 1 et 20, avec du trioxyde de soufre, et par réaction ultérieure de l'ester polyoxyalkylique d'acide monocarboxylique sulfoné obtenu, avec des alcalis aqueux, à titre d'agents mouillants pauvres en mousse dans des agents de prétraitement alcalins aqueux destinés à des produits textiles de forme plane ou à des fils.

2. Utilisation selon la revendication 1, caractérisée en ce que R représente un radical allyle contenant de 8 à 18 atomes de carbone, m est égal à 17 et/ou 21, n est égal à 2 et/ou 3 et x représente un nombre entre 2 et 10.

3. Utilisation selon une des revendication 1 et 2 ou selon les deux, caractérisée en ce qu'on utilise des sels sulfonates d'esters polyoxyalkyliques d'acides monocarboxyliques dans des agents alcalins aqueux de prétraitement pour des produits textiles de forme plane contenant du coton ou pour des fils contenant du coton.

4. Utilisation selon une ou plusieurs des revendications 1 à 3, caractérisée en ce que les agents de prétraitement sont des agents alcalins de blanchiment qui contiennent, par litre, de 10 à 100 ml de peroxyde d'hydrogène à raison de 35%, de 5 à 20 g de bases, de 5 à 50 ml de stabilisants, de 0,1 à 1,0 g de sels de magnésium, de 0,5 à 10 g d'agents séquestrants et de 0,3 à 30 g, rapportés à la substance active, de sels de métaux alcalins, d'ammonium et/ou d'amines d'esters polyoxyalkyliques d'acides monocarboxyliques sulfonés.
